# EUROPÄISCHE PATENTSCHRIFT

(11) **EP 3 012 457 B1**
(45) Veröffentlichungstag und Bekanntmachung des Hinweises auf die Patenterteilung: **12.12.2018**
(21) Anmeldenummer: 14189767.8
(22) Anmeldetag: 21.10.2014
(51) Int. Cl.: F04D 13/06, F04D 29/58

(54) **ELEKTRISCHE KFZ-KÜHLMITTELPUMPE**
ELECTRIC MOTOR VEHICLE COOLANT PUMP
POMPE ÉLECTRIQUE À LIQUIDE DE REFROIDISSEMENT POUR VÉHICULE

(43) Veröffentlichungstag der Anmeldung: 27.04.2016
(73) Patentinhaber: Pierburg Pump Technology GmbH, 41460 Neuss (DE)
(72) Erfinder: Chargui, Jamal, 44369 Dortmund (DE); Wienecke, Thomas, 47877 Willich (DE)
(74) Vertreter: Patentanwälte ter Smitten Eberlein-Van Hoof Rütten Partnerschaftsgesellschaft mbB

(56) Entgegenhaltungen:
- EP-A1- 0 913 910
- DE-A1- 19 948 972
- DE-A1-102009 009 898
- DE-A1-102011 117 183
- US-A1- 2004 234 395

## Beschreibung

Die Erfindung betrifft eine elektrische KFZ-Kühlmittelpumpe mit einem Gehäuse, das eine Pumpeneinheit und eine Motoreinheit aufweist, wobei die Motoreinheit einen mittels Lagermitteln im Gehäuse gelagerten Motorrotor sowie einen Motorstator besitzt, wobei der Motorrotor ein Laufradorgan mit Schaufelelementen der Pumpeneinheit und ein in Axialrichtung verlaufendes Antriebsorgan aufweist, wobei Einlass- und Auslassöffnungen vorgesehen sind, die ein Durchströmen der Motoreinheit mit einem Kühlfluid von einer Druckseite der Pumpeneinheit zu einer Saugseite der Pumpeneinheit ermöglicht, wobei im Laufradorgan die Auslassöffnungen zur fluidischen Verbindung mit der Saugseite der Pumpeneinheit vorgesehen sind.

Derartige elektrische KFZ-Kühlmittelpumpen sind aus dem Stand der Technik hinlänglich bekannt. So offenbart die DE 199 48 972 A1 eine Motorpumpe mit einer Pumpeneinheit und einer Motoreinheit, wobei die Motoreinheit einen als Außenläufer gestalteten Motorrotor besitzt, der ein Laufradorgan mit Schaufelelementen besitzt. Zur Kühlung der Motoreinheit ist es bekannt, zu pumpendes Kühlfluid von einer Druckseite der Pumpeneinheit durch die Motoreinheit hin zu einer Saugseite der Pumpeneinheit zu führen. Gemäß der DE 199 48 972 A1 ist hier eine Öffnung im Gehäuse im Bereich der Pumpeneinheit vorgesehen, durch die das Kühlfluid in die Motoreinheit dringt, wobei das Kühlfluid die Motoreinheit über eine hohl ausgeführte Motorrotorwelle wieder verlässt. Des Weiteren ist es bekannt, dass das Kühlfluid die Motoreinheit über Öffnungen im Lagerbereich der Motorrotorwelle verlässt. In beiden Fällen kann die Funktion und Lebensdauer der KFZ-Kühlmittelpumpe durch Ablagerungen von im Kühlfluid befindlichen Teilchen, wie zum Beispiel Gießsand, beeinträchtigt werden. Insbesondere bei einer Ableitung des Kühlfluids durch den Lagerbereich kommt es zu einer hydroabrasiven Strömung, die zu einem hohen radialen und axialen Lagerverschleiß führt.

Aus der DE 10 2009 009898 A1 und der US 2004/0234395 A1 ist es hierzu bekannt, Auslassöffnungen im Laufradorgan vorzusehen, um die Schmutzteilchen über die Auslassöffnungen abzuführen, wobei jedoch noch immer auch eine Verschmutzung des Lagerbereiches stattfindet.

Aufgabe der Erfindung ist es daher, den oben genannten Nachteil auf einfache und kostengünstige Weise zu vermeiden.

Diese Aufgabe wird erfindungsgemäß dadurch gelöst, dass die Auslassöffnungen im Bereich der vom Motorrotormittelpunkt abgewandten Enden der Schaufelelemente angeordnet sind. Durch das Vorsehen dieser Auslassöffnungen im Bereich der vom Motorrotormittelpunkt abgewandten Enden der Schaufelelemente des Laufrades wird die Strömung in diesem Bereich optimiert, so dass die Schmutzteilchen mit der Strömung mitgerissen werden und über die Auslassöffnung entweichen, ohne in den kritischen Lagerbereich zu gelangen. Nachfolgend werden vorhandene Schmutzteilchen durch die Zentrifugalkraft vom Lagerbereich der Motorrotorwelle weggeführt.

In einer besonders vorteilhaften Ausführungsform ist der Motorrotor topfförmig ausgebildet, wobei das Antriebsorgan zylinderförmig ausgebildet ist. Hierbei können sich dann eventuell vorhandene Schmutzteilchen im Topfbereich des Motorrotors sammeln, ohne schädigend auf die Motoreinheit einzuwirken. Hierbei ist es besonders vorteilhaft, wenn der Motorrotor ein Außenläufer ist.

In vorteilhafter Weise ist die Motoreinheit ein elektronisch kommutierter Elektromotor.

Es hat sich als besonders vorteilhaft erwiesen, wenn die Öffnungen als Bohrungen ausgeführt sind, die kreisförmig, um 90° versetzt, angeordnet sind. Hierdurch findet eine auf die Lagermittel einwirkende Axialschubentlastung statt, was sich weiterhin positiv auf die Lebensdauer der Lagermittel auswirkt.

Des Weiteren kann in vorteilhafter Weise die Einlassöffnung als ringförmiger Spalt zwischen dem Gehäuse und dem zylinderförmigen Antriebsorgan ausgeführt sind. Insbesondere beim Nassläuferprinzip ergibt sich naturgemäß ein ringförmiger Spalt zwischen dem zylinderförmigen Antriebsorgan und dem Gehäuse, welcher auf einfache Weise die Eintrittsöffnung ausbildet.

Die Erfindung wird nachfolgend anhand einer Zeichnung näher erläutert, hierbei zeigt:
Figur 1 eine Schnittansicht einer erfindungsgemäßen KFZ-Kühlmittelpumpen,
Figur 2 eine schematische Schnittansicht der KFZ-Kühlmittelpumpe aus Fig. 1, und
Figur 3 eine perspektivische Ansicht eines Motorrotors mit Laufradorgan.

Figur 1 zeigt in einer Schnittansicht eine erfindungsgemäße KFZ-Kühlmittelpumpe 2. Die KFZ-Kühlmittelpumpe 2 weist hierbei ein mehrteiliges Gehäuse 4 aus Kunststoff auf, in dem im Wesentlichen eine Motoreinheit 6 und eine Pumpeneinheit 8 vorgesehen sind. Die Pumpeneinheit 8 besteht im Wesentlichen aus einem Laufradorgan 10 mit angeformten Schaufelelementen 12. Auf bekannte Weise wird durch das Laufradorgan 10 im Gehäuseteil 14 der Pumpeneinheit 8 ein Druckaufbau bewirkt, wobei Kühlfluid über einen Einlassanschluss 16 zuführbar und über einen Auslassanschluss 18 abführbar ist. Das Laufradorgan 10 der Pumpeneinheit 8 ist einstückig mit einem zylindrischen Antriebsorgan 20 der Motoreinheit 6 verbunden und bildet auf diese Weise einen topfförmigen Motorrotor 22. Eine derartige Anordnung wird üblicher Weise als Außenläufer bezeichnet. Der Motorrotor 22 ist hierbei über Lagermittel 24 in einem Spalttopf 26 des Gehäuses 4 auf bekannte Weise gelagert. Der Motorrotor 22 bildet also hier zusammen mit einer Statoreinheit 28 einen elektronisch kommutierten Elektromotor, wobei im Antriebsorgan 20 des Motorrotors 22 nicht weiter dargestellte eingebettete Permanentmagnete vorgesehen sind, so dass der Motorrotor 22 durch das in der Statoreinheit 28 erzeugbare rotatorisch wandernde Magnetfeld mitgeschleppt und in Drehung versetzt wird. Als Einlassöffnung 30 für ein die Motoreinheit 6 zu kühlendes Kühlfluid ist im vorliegenden Ausführungsbeispiel ein ringförmiger Spalt zwischen dem Gehäuse 4, hier zwischen dem Gehäuseteil 14 und dem zylinderförmigen Antriebsorgan 20 vorgesehen. Das Kühlfluid wird also über diese Einlassöffnung 30 von einer Druckseite 32 der Pumpeneinheit 8 in einen Spalt zwischen dem zylinderförmigen Antriebsorgan 20 und dem Spalttopf 26 hin zu Auslassöffnungen 34 zu einer Saugseite 36 der Pumpeneinheit 8 gefördert. Eventuell im Kühlfluid vorhandene Schmutzpartikel werden aufgrund ihrer Zentrifugalkraft im Übergang 38 zwischen dem zylinderförmigen Antriebsorgan 20 und dem Laufradorgan 10 gesammelt, so dass sie die Motoreinheit 6 und hier insbesondere die Lagermittel 24 nicht schädigen können.

Figur 2 zeigt in einer schematischen Ansicht den Kühlfluidstrom von der Einlassöffnung 30 zwischen dem Gehäuse 4 und dem Antriebsorgan 20 über einen Spalt zwischen dem Antriebsorgan 20 und dem Spalttopf 26 hin zu den Auslassöffnungen 34.

Figur 3 zeigt noch einmal in einer perspektivischen Ansicht den Motorrotor 22 mit dem Laufradorgan 10 und den Auslassöffnungen 34, die hier als Bohrungen ausgeführt sind, die kreisförmig, um 90° versetzt, angeordnet sind.

## Patentansprüche

1. Elektrische KFZ-Kühlmittelpumpe mit einem Gehäuse (4), das eine Pumpeneinheit (8) und eine Motoreinheit (6) aufweist, wobei die Motoreinheit (6) einen mittels Lagermitteln (24) im Gehäuse (4) gelagerten Motorrotor (22) sowie einen Motorstator (28) besitzt, wobei der Motorrotor (22) ein Laufradorgan (10) mit Schaufelelementen (12) der Pumpeneinheit (8) und ein in Axialrichtung verlaufendes Antriebsorgan (20) aufweist, wobei Einlass- und Auslassöffnungen (30, 34) vorgesehen sind, die ein Durchströmen der Motoreinheit (6) mit einem Kühlfluid von einer Druckseite (24) der Pumpeneinheit (8) zu einer Saugseite (25) der Pumpeneinheit ermöglicht, wobei im Laufradorgan (10) die Auslassöffnungen (34) zur fluidischen Verbindung mit der Saugseite (36) der Pumpeneinheit (8) vorgesehen sind, **dadurch gekennzeichnet, dass** die Auslassöffnungen (34) im Bereich der vom Motorrotormittelpunkt abgewandten Enden der Schaufelelemente (12) angeordnet sind.

2. Elektrische KFZ-Kühlmittelpumpe nach Anspruch 1, **dadurch gekennzeichnet, dass** der Motorrotor (22) topfförmig ausgebildet ist, wobei das Antriebsorgan (20) zylinderförmig ausgebildet ist.

3. Elektrische KFZ-Kühlmittelpumpe nach Anspruch 2, **dadurch gekennzeichnet, dass** der Motorrotor (22) ein Außenläufer ist.

4. Elektrische KFZ-Kühlmittelpumpe nach einem der Ansprüche 1 - 3, **dadurch gekennzeichnet, dass** die Motoreinheit (6) ein elektronisch kommutierter Elektromotor ist.

5. Elektrische KFZ-Kühlmittelpumpe nach einem der vorhergehenden Ansprüche, **dadurch gekennzeichnet, dass** die Auslassöffnungen (34) als Bohrungen ausgeführt sind, die kreisförmig, um 90° versetzt angeordnet sind.

6. Elektrische KFZ-Kühlmittelpumpe nach einem der Ansprüche 4 - 5, **dadurch gekennzeichnet, dass** die Einlassöffnung (30) als ringförmiger Spalt zwischen dem Gehäuse (4) und dem zylinderförmigen Antriebsorgan (20) ausgeführt ist.

## Claims

1. Electric motor vehicle coolant pump comprising a housing (4) having a pump unit (8) and a motor unit (6), wherein the motor unit (6) has a motor rotor (22) supported in the housing (4) by means of bearing means (24), as well as a motor stator (28),
wherein the motor rotor (22) comprises an impeller member (10) with blade elements (12) of the pump unit (8) and a drive member (20) extending in the axial direction, wherein inlet and outlet openings (30, 34) are provided which allow a cooling fluid to flow through the motor unit (6) from the pressure side (24) of the pump unit (8) to a suction side (25) of the pump unit, wherein the impeller member (10) is provided with the outlet openings (34) for fluid communication with the suction side (36) of the pump unit (8), **characterized in that** the outlet openings (36) are arranged in the region of the ends of the blade elements (12) averted from the center of the motor rotor.

2. Electric motor vehicle coolant pump of claim 1, **characterized in that** the motor rotor (22) is of pot-shaped design, the drive member (20) being cylinder-shaped.

3. Electric motor vehicle coolant pump of claim 2, **characterized in that** the motor rotor (22) is an external rotor.

4. Electric motor vehicle coolant pump of one of claims 1 - 3, **characterized in that** the motor unit (6) is an electronically commutated electric motor.

5. Electric motor vehicle coolant pump of one of the preceding claims, **characterized in that** the outlet openings (34) are designed as circularly arranged bores offset by 90°.

6. Electric motor vehicle coolant pump of one of claims 4-5, **characterized in that** the inlet opening (30) is formed as an annular gap between the housing (4) and the cylinder-shaped drive member (20).

## Revendications

1. Pompe électrique à liquide de refroidissement pour véhicule comportant un boitier (4) avec une unité de pompe (8) et une unité de moteur (6), ladite unité de moteur (6) comportant un rotor de moteur (22) supporté dans le boitier (4) par des moyens de support (24), ainsi qu'un stator de moteur (28),
ledit rotor de moteur (22) comportant un organe de roue (10) avec des éléments aubes (12) de l'unité de pompe (8) et un organe d'entrainement (20) s'étendant dans la direction axiale, des orifices d'entrée et de sortie (30, 34) étant prévues, permettant l'écoulement d'un fluide de refroidissement à travers l'unité de moteur (6) à partir du côté de pression (24) de l'unité de pompe (8) jusqu'à un côté d'aspiration (25) de l'unité de pompe, lesdites orifices de sortie (34) étant prévues dans ledit organe de roue (10) pour la liaison fluidique avec le côté d'aspiration (25) de l'unité de pompe (8), **caractérisée en ce que** lesdites orifices de sortie (34) sont disposées dans la région des extrémités des éléments aubes (12) détournées du centre du rotor de moteur.

2. Pompe électrique à liquide de refroidissement pour véhicule selon la revendication 1, **caractérisée en ce que** le rotor de moteur (22) est conçu en forme de pot, ledit organe d'entrainement (20) étant conçu en forme d'un cylindre.

3. Pompe électrique à liquide de refroidissement pour véhicule selon la revendication 2, **caractérisée en ce que** le rotor de moteur (22) est un rotor externe.

4. Pompe électrique à liquide de refroidissement pour véhicule selon l'une des revendications 1 - 3, **caractérisée en ce que** l'unité de moteur (6) est un moteur électrique à commutation électronique.

5. Pompe électrique à liquide de refroidissement pour véhicule selon l'une quelconque des revendications précédentes, **caractérisée en ce que** les orifices de sortie (34) sont conçues en forme d'alésages disposées en cercle décalées de 90°.

6. Pompe électrique à liquide de refroidissement pour véhicule selon l'une des revendications 4 - 5, **caractérisée en ce que** l'orifice d'entrée (30) est conçue en forme d'une fente entre le boitier (4) et l'élément d'entrainement (20) cylindrique.
